# EUROPÄISCHE PATENTSCHRIFT

(11) **EP 2 007 949 B1**
(45) Veröffentlichungstag und Bekanntmachung des Hinweises auf die Patenterteilung: **15.03.2017**
(21) Anmeldenummer: 07728260.6
(22) Anmeldetag: 18.04.2007
(51) Int. Cl.: E02B 11/00, E03F 1/00

(54) **ENTWÄSSERUNGS- UND/ODER DRAINAGEVORRICHTUNG**
DEWATERING AND/OR DRAINAGE DEVICE
DISPOSITIF D'EVACUATION DES EAUX ET/OU DE DRAINAGE

(30) Priorität: 18.04.2006 DE 102006018171; 17.06.2006 DE 102006027904
(43) Veröffentlichungstag der Anmeldung: 31.12.2008
(73) Patentinhaber: Hewitech GmbH & Co. KG, 48607 Ochtrup (DE)
(72) Erfinder: HEWING, Bernd, 48607 Ochtrup (DE); DIRKSKÖTTER, Frank, 48607 Ochtrup (DE)
(74) Vertreter: dompatent von Kreisler Selting Werner - Partnerschaft von Patent- und Rechtsanwälten mbB
(86) Internationale Anmeldenummer: PCT/EP2007/053798
(87) Internationale Veröffentlichungsnummer: WO 2007/118894

(56) Entgegenhaltungen:
- EP-A- 1 607 535
- EP-A2- 1 437 305
- JP-A- 2 225 735

## Beschreibung

Die Erfindung betrifft eine Entwässerungs- und/oder Drainagevorrichtung (nachfolgend Entwässerungsvorrichtung genannt), wie sie beispielsweise zur Versickerung von Oberflächenwasser Verwendung findet.

Es ist bekannt, Oberflächenwasser in unterirdische Hohlräume einzuleiten, die durch Gitterstrukturelemente ausgefüllt sind. Ein Beispiel für eine derartige Entwässerungsvorrichtung findet sich in DE 20 2004 018 319 U1 und in DE 299 24 050 U1.

Die bekannten Entwässerungsvorrichtungen weisen eine kastenförmige Struktur auf und bestehen im Regelfall aus Kunststoff. Sie sind in Spritzgusstechnik gefertigt. Da die bekannten Entwässerungsvorrichtungen dreidimensional durchströmbar sind, weisen sie in mehreren Richtungen verlaufende Durchbrechungen auf. Werden derartige Gitterstrukturen im Spritzgussverfahren hergestellt, bedeutet dies wegen der kreuz und quer verlaufenden Gitteröffnungen eine komplizierte Schiebertechnik und aufwändige Spritzgussformen. Aus diesem Grunde ist in der bereits oben erwähnten DE 299 23 050 U1 beschrieben, einen Drainagekasten aus zwei gleichen Halbkästen herzustellen. Allerdings erfordert die Herstellung eines Halbkastens bereits eine aufwändige Schieber- und Spritzgussformtechnik.

Aus EP-A-1 607 535 ist eine Drainagebox bekannt, die aus mehreren gleichen, im Wesentlichen W-förmigen Kunststoff-Gitterelementen zusammengesetzt ist. Jedes einteilige Gitterelement weist eine Gitterbasisplatte mit an zwei gegenüberliegenden Enden aufragenden Seitengitterrändern auf. Zwischen diesen beiden Seitengitterrändern erstreckt sich, ebenfalls von der Gitterbasisplatte aufragend eine Mittengittererhebung, die das Gitterelement in zwei gleiche Teilabschnitte mit jeweils einem Halbdurchlass unterteilt. Durch die Gitterbasisplatte erstreckt sich eine erste Gruppe von zueinander parallelen Gitteröffnungen, während die Seitengitterränder eine zweite Gruppe von Gitteröffnungen aufweisen, die parallel zueinander, jedoch quer zu den Gitteröffnungen der Gitterbasisplatte verlaufen. Zur Bildung einer Gitterbox werden nun zwei Gitterelemente zusammengesetzt, indem ihre Seitengitterränder und Mittengittererhebungen aneinander liegen, wobei diese Gitterbox zwei parallel verlaufende Durchlässe aufweist. Mehrere derartige Gitterboxen können neben- und/oder übereinander angeordnet werden.

Aus EP-A-1 437 305 ist eine Drainagevorrichtung bekannt, die aus einzelnen unterschiedlich großen ebenen Gitterplatten zusammengesetzt ist.

EP-A-1 437 305 offenbart die Merkmale des einleitenden Teils des Anspruchs 1.

Aufgabe der Erfindung ist es, eine Entwässerungs- und/oder Drainagevorrichtung zu schaffen, die sich kostengünstig und ohne großen Aufwand in Spritzgusstechnik herstellen lässt.

Zur Lösung dieser Aufgabe wird mit der Erfindung eine Entwässerungs- und/oder Drainagevorrichtung vorgeschlagen, die versehen ist mit den Merkmalen des Anspruchs 1. Verschiedene Ausgestaltungen der Erfindung sind Gegenstand der Unteransprüche.

Erfindungsgemäß ist die Entwässerungsvorrichtung aus mindestens drei Teilen aufgebaut, wobei jedes Teil Gitteröffnungen aufweist, die sämtlich pro Teil parallel zueinander verlaufen. Ein solches Gitterelement lässt sich auf denkbar einfache Art und Weise in Spritzgusstechnik herstellen, da für die Entformung keine Schieber erforderlich sind, sondern die Entformung automatisch durch das Auseinanderfahren der Spritzgussformen erfolgt. Diese Gitterelemente werden aneinander gesetzt, was beispielsweise durch Rastverbindungen, Kleben oder Schweißen oder separate Verbindungselemente erfolgt. Mindestens drei dieser Elemente ergeben zusammen die erfindungsgemäße Entwässerungsvorrichtung, wobei die Gitteröffnungen jedes Elements in einem der Teilung entsprechenden Umfangswinkel versetzt zueinander verlaufen (120° bei dreiteiliger und 90° bei vierteiliger Gitterstruktur).

Erfindungsgemäß wird also die kasten- oder rohrförmige Entwässerungsvorrichtung aus mehreren, d. h. mindestens drei gleichen Teilen hergestellt, durch die sich Gitteröffnungen erstrecken, die sämtlich pro Teil parallel zueinander verlaufen. Vorzugsweise lässt sich mit diesen Teilen auch beispielsweise eine achtteilige Gitterstruktur aufbauen. Die Teilung erfolgt dabei alle jeweils 45°. Wenn die Gitterstruktur eine äußere Kastenform aufweist, so weist jede Seite der Gitterstruktur zwei gleiche Teile auf, die in der Mitte auf Stoss aneinander liegen und an den Ecken auf Gehrung an ein jeweils benachbartes Teil der Gitterstruktur angeordnet sind. Die Anordnung auf Gehrung ist zweckmäßigerweise auch bei einer vierteiligen Ausgestaltung der Gitterstruktur gegeben.

Zur Erhöhung der Stabilität der erfindungsgemäßen kasten- oder rohrförmigen Entwässerungsvorrichtung ist mit Vorteil vorgesehen, in dem Durchlass eine Stützwand vorzusehen, die sich in diametral gegenüberliegenden Bereichen zweier Teile der Gitterstruktur an diesen abstützt. Hierdurch können je nach Höhe des Erdreichs über der in den Boden eingelassenen Entwässerungsvorrichtung Druckkräfte aufgenommen werden. Die Stützwand kann also (in der Einbaulage der Entwässerungsvorrichtung) vertikal, aber auch horizontal ausgerichtet sein. Im letztgenannten Fall stabilisiert die Stützwand die Gitterstruktur der erfindungsgemäßen Entwässerungsvorrichtung gegen seitlich anstehende Erddrücke. Die Stützwand kann offen, beispielsweise als Gitterstruktur, oder geschlossen ausgebildet sein. Mit anderen Worten kann die Stützwand also Durchgangsaussparungen aufweisen. Die Befestigung der Stützwand an deren Kontaktflächen mit den betreffenden Teilen der Gitterstruktur kann durch Einrasten oder durch eine andere kraftschlüssige Verbindung erfolgen.

Die Erfindung wird nachfolgend unter Bezugnahme auf die Zeichnung anhand mehrerer unterschiedlicher Ausführungsbeispiele näher beschrieben. Im einzelnen zeigen dabei:
- Fig. 1: eine perspektivische Ansicht eines ersten Ausführungsbeispiels einer kastenförmigen Entwässerungsvorrichtung mit vier gleichen Gitterstrukturteilen,
- Fig. 2: eine Draufsicht auf eines der Gitterstrukturelemente gemäß II der Fig. 1,
- Fig. 3: ein alternatives Ausführungsbeispiel einer vierteiligen Gitterstruktur mit gegenüber dem Ausführungsbeispiel nach Fig. 1 verschiedener Teilung und
- Fig. 4: eine perspektivische Ansicht einer achtteiligen Gitterstruktur-Entwässerungsvorrichtung.

Die Fign. 1 und 2 zeigen ein erstes Ausführungsbeispiel einer kastenförmigen Entwässerungsvorrichtung 10, die eine Gitterstruktur aufweist, welche aus vier gleichen Gitterstrukturteilen 12 aufgebaut ist. Jedes Gitterstrukturteil 12 weist eine Vielzahl von sich kreuzenden längs- und querverlaufenden Gitterstreben 14,16 auf, zwischen denen sich Gitteröffnungen 18 bilden. Die vier Gitterstrukturteile 12 bilden zwischen sich und miteinander einen Durchlass 20, der sich längs durch die kastenförmige Entwässerungsvorrichtung 10 erstreckt. Mit den Gitteröffnungen 18 fluchten an der Innenseite 22 des Durchlasses 20 Öffnungen 24. Im eingebauten Zustand wird um die Entwässerungsvorrichtung 10 ein Vlies (insbesondere Geotextil) gelegt, um die Gitteröffnungen 18 nach außen zu überdecken. Hierdurch wird verhindert, dass Erdreich in die Gitterstruktur eindringt.

Das zu versickernde Wasser wird über (nicht dargestellte) Abflussrohre in den Durchlass 20 geleitet, wo es über die Öffnungen 24 in die Gitteröffnungen 18 und deren Durchbrüche eindringt und schließlich sich über die gesamte Entwässerungsvorrichtung 10 verteilt. Mehrere Entwässerungsvorrichtungen gemäß Fign. 1 und 2 können neben-, über- und hintereinander angeordnet sein, wobei benachbarte Entwässerungsvorrichtungen durch Loch-Zapfenverbindungen, separate Verbindungselemente oder auf andere Art und Weise gegen unbeabsichtigte Relativverschiebungen gesichert sein können.

Der Vorteil der Herstellung der Entwässerungsvorrichtung 10 nach Fign. 1 und 2 ist darin zu sehen, dass die Entwässerungsvorrichtung 10 aus vier gleichen Teilen zusammengesetzt ist, wobei jedes Gitterstrukturteil 12 auf einfache Art und Weise in Spritzgusstechnik herstellbar ist. Da sämtliche Gitteröffnungen 18 eines jeden Gitterstrukturteils 12 parallel zueinander verlaufen, kann die Entformung des Spritzguss-Gitterstrukturteils 12 durch einfaches Auseinanderfahren der Spritzgussformhälften erfolgen. Eine Schiebertechnik o. dgl. aufwändige Entformungstechnik ist nicht erforderlich.

In Fig. 3 ist eine ebenfalls kastenförmige Entwässerungsvorrichtung 10' gezeigt, in der die den Einzelkomponenten der Entwässerungsvorrichtung 10 gemäß der Fign. 1 und 2 entsprechenden Elemente mit den gleichen Bezugszeichen wie in den Fign. 1 und 2 bezeichnet sind. Der Unterschied der Entwässerungsvorrichtung 10' gegenüber der Entwässerungsvorrichtung 10 der Fign. 1 und 2 besteht in der Unterteilung der Entwässerungsvorrichtung in die einzelnen Gitterstrukturteile 12. Während sich diese Teile 12 bei dem Ausführungsbeispiel gemäß den Fign. 1 und 2 längs der Kanten der kastenförmigen Entwässerungsvorrichtungen 10 erstrecken und damit relativ flach sind, verlaufen die Gitterstrukturteile 12 bei der Entwässerungsvorrichtung 10' der Fig. 3 über Eck, so dass zur Herstellung eines Gitterstrukturteils 12 der Entwässerungsvorrichtung 10' eine etwas höher bauende Spritzgussform als im Falle des Ausführungsbeispiels nach den Fign. 1 und 2 erforderlich ist.

In Fig. 4 ist ein weiteres Ausführungsbeispiel einer kastenförmigen Entwässerungsvorrichtung 10'" gezeigt. Die Gitterstruktur dieser Entwässerungsvorrichtung 10'" weist ebenfalls vier gleiche Gitterstrukturteile 12 auf, die jeweils wiederum aus sich kreuzenden Gitterstreben 14,16 aufgebaut sind. In diesem Ausführungsbeispiel sind die Gitteröffnungen 18 wiederum über Öffnungen 24 zum Durchlass 20 hin offen.

Die Verbindung der Gitterstrukturteile 12 der zuvor beschriebenen Ausführungsbeispiele der Entwässerungsvorrichtung erfolgt vorzugsweise durch Verschweißen, Verkleben oder durch Verriegeln benachbarter Gitterstrukturteile mittels Rast- oder Verbindungselemente. Die Verbindungsstruktur muss so beschaffen sein, dass sie den statischen Lasten, die über das Erdreich auf die Entwässerungsvorrichtung einwirken, standhält.

In den zuvor beschriebenen Figuren weisen die einzelnen Gitterstrukturteile 12 jeweils eine symmetrische Gitterstruktur auf. Es sei an dieser Stelle erwähnt, dass die Gitterstruktur zweckmäßigerweise auch asymmetrisch sein kann (bezogen auf eine in Längserstreckung verlaufende oder quer dazu verlaufende Symmetrieachse). Auch ist es möglich, bei geringeren im Einbauzustand zu erwartenden Belastungen die Gitterstrukturteile 12 der Figuren ihrerseits jeweils aus zwei gleichen Einzelteilen zusammenzusetzen, wie es in den Fign. 1 und 4 bei 25 angedeutet gezeigt ist. Damit würden z. B. die Entwässerungsvorrichtungen der Fign. 1 und 4 aus acht gleichen Gitterstrukturteilen bestehen (symmetrische Teilung der Teile in Längserstreckung der Durchlässe angenommen).

Zusätzlich kann eine Stützwand 26 in dem Durchlass 20 angeordnet sein, wie gezeigt ist. Die Stützwand 26 ist in diesem Ausführungsbeispiel mit Durchgangsaussparungen versehen, die sich als Öffnungen zwischen benachbarten Gitterstreben der Stützwand 26 bilden. Die Stützwand 26 stützt zwei gegenüberliegende Gitterstrukturteile 12 ab, wodurch die Stabilität der Entwässerungsvorrichtung 10 "' erhöht ist.

## Patentansprüche

1. Entwässerungs- und/oder Drainagevorrichtung mit
- einer Gitterstruktur, durch die sich hindurch ein Durchlass (20) zum Einlassen von zu versickernder Flüssigkeit erstreckt, wobei
- die Gitterstruktur aus mindestens drei und vorzugsweise mindestens vier gleichen Teilen (12) besteht, durch die sich jeweils Gitteröffnungen (18) erstrecken, die sämtlich pro Teil (12) parallel zueinander von der Innenseite (22) des Durchlasses (20) bis zur Außenseite der Gitterstruktur verlaufen, wobei jedes Teil (12) der Gitterstruktur eine ebene Außenfläche oder zwei orthogonal aufeinander stehende ebene Außenflächen aufweist,
**dadurch gekennzeichnet,**
- **dass** die den Durchlass (20) bildenden Innenseiten (22) der Teile (12) entweder gerundet sind und zusammen eine kontinuierliche und gerundete Innenseite (22) des Durchlasses (20) bilden oder gerundete, jeweils an ein benachbartes Teil (12) angrenzende Seitenbereiche mit einem ebenen Zwischenbereich zwischen den Seitenbereichen aufweisen und zusammen eine kontinuierliche Innenseite (22) des Durchlasses (20) mit durch die gerundeten Seitenbereiche der Teile (12) definierten gerundeten Bereichen und durch die Zwischenbereiche der Teile (12) definierten ebenen Bereichen bilden.

2. Entwässerungs- und/oder Drainagevorrichtung nach Anspruch 1, **dadurch gekennzeichnet, dass** die Gitterstruktur aus acht gleichen Teilen (12) aufgebaut ist.

3. Entwässerungs- und/oder Drainagevorrichtung nach Anspruch 1 oder 2, **dadurch gekennzeichnet, dass** die zusammengesetzten Teile (12) zwischen sich den Durchlass (30) durch die Gitterstruktur definieren.

4. Entwässerungs- und/oder Drainagevorrichtung nach einem der Ansprüche 1 bis 3, **dadurch gekennzeichnet, dass** benachbarte Teile (12) an ihren Kontaktflächen verbunden sind, und zwar insbesondere durch Verkleben, Verschweißen oder mit Hilfe von Verbindungselementen.

5. Entwässerungs- und/oder Drainagevorrichtung nach einem der Ansprüche 1 bis 4, **dadurch gekennzeichnet, dass** sich in dem Durchlass (20) zwischen zwei Teilen (12) der Gitterstruktur eine Stützwand (26) erstreckt, die sich in diametral gegenüberliegenden Bereichen der beiden Teile (12) an diesen abstützt.

6. Entwässerungs- und/oder Drainagevorrichtung nach Anspruch 5, **dadurch gekennzeichnet, dass** die Stützwand Durchgangsaussparungen aufweist.

## Claims

1. A dewatering and/or drainage device comprising
- a grid structure through which extends a passage (20) for the inlet of liquid to be drained,
- wherein the grid structure is formed by at least three, preferably four identical parts (12) through which grid openings (18) extend, respectively, which, per part (12), all run from the inner side (22) of the passage (20) to the outer side of the grid structure, wherein each part (12) of the grid structure has a planar outer surface or two planar outer surfaces orthogonal to each other,
**characterized in**
- **that** the inner sides (22) of the parts (12) forming the passage (20) are either rounded and together form a continuous and rounded inner side (22) of the passage (20) or that the inner sides (22) of the parts (12) forming the passage (20) comprise, between each other, rounded lateral portions each contiguous with an adjacent part (12) and having a planar intermediate portion between the lateral portions and together form a continuous inner side (22) of the passage (20) having rounded portions defined by the rounded lateral portions of the parts (12) and planar portions defined by the intermediate portions of the parts (12).

2. The dewatering and/or drainage device of claim 1, **characterized in that** the grid structure is formed from eight identical parts (12).

3. The dewatering and/or drainage device of claim 1 or 2, **characterized in that** the assembled parts (12) define the passage (30) through the grid structure between them.

4. The dewatering and/or drainage device of one of claims 1 to 3, **characterized in that** adjacent parts (12) are joined at their contact surfaces, in particular by glueing, welding or by means of connecting elements.

5. The dewatering and/or drainage device of one of claims 1 to 4, **characterized in that** a supporting wall (26) extends in the passage (20) between two parts (12) of the grid structure, which supporting wall is supported at diametrically opposite portions of the two parts (12).

6. The dewatering and/or drainage device of claim 5, **characterized in that** the supporting wall comprises passage openings.

## Revendications

1. Dispositif d'évacuation et/ou de drainage avec
- une structure de grille au travers de laquelle s'étend un passage (20) pour l'entrée de liquide destiné à s'infiltrer,
- la structure de grille consistant en au moins trois et de préférence au moins quatre parties (12) égales au travers desquelles s'étendent respectivement des ouvertures de grille (18) qui s'étendent toutes dans chaque partie (12) parallèlement les unes aux autres du côté intérieur (22) du passage (20) jusqu'au côté extérieur de la structure de grille, chaque partie (12) de la structure de grille comprenant une surface extérieure plane ou deux surfaces extérieures planes disposées orthogonalement l'une sur l'autre,
- **caractérisé en ce que** les côtés intérieurs (22) des parties (12), qui forment le passage (20), soit sont arrondis et forment ensemble un côté intérieur (22) continu et arrondi du passage (20), ou que les côtés intérieurs (22) des parties (12), qui forment le passage (20), comportent des zones latérales arrondies et adjacentes, chacune, à une partie (12) avoisinante et avec une zone intermédiaire plane entre les zones latérales et forment ensemble un côté intérieur (22) continu du passage (20) avec des zones arrondies définies par les zones latérales arrondies des parties (12) et avec des zones planes définies par les zones intermédiaires des parties (12).

2. Dispositif d'évacuation et/ou de drainage selon la revendication 1, **caractérisé en ce que** la structure de grille est constituée de huit parties (12) égales.

3. Dispositif d'évacuation et/ou de drainage selon la revendication 1 ou 2, **caractérisé en ce que** les parties (12) composées définissent entre elles le passage (30) par la structure de grille.

4. Dispositif d'évacuation et/ou de drainage selon l'une des revendications 1 à 3, **caractérisé en ce que** des parties (12) avoisinantes sont reliées à leurs surfaces de contact, notamment par collage, soudage ou à l'aide d'éléments de liaison.

5. Dispositif d'évacuation et/ou de drainage selon l'une des revendications 1 à 4, **caractérisé en ce que** s'étend dans le passage (20) entre deux parties (12) de la structure de grille, une paroi de support (26) qui prend appui sur les deux parties (12) dans des zones diamétralement opposées de celles-ci.

6. Dispositif d'évacuation et/ou de drainage selon la revendication 5, **caractérisé en ce que** la paroi de support comprend des évidements de passage.
